# EUROPÄISCHE PATENTSCHRIFT

(11) **EP 2 421 282 B1**
(45) Veröffentlichungstag und Bekanntmachung des Hinweises auf die Patenterteilung: **12.10.2016**
(21) Anmeldenummer: 11176905.5
(22) Anmeldetag: 09.08.2011
(51) Int. Cl.: H04R 25/00

(54) **Hörhilfe- und/oder Tinnitus-Therapie-Gerät**
Hearing aid and/or tinnitus treatment device
Appareil d'aide auditive et/ou de traitement d'acouphène

(30) Priorität: 20.08.2010 DE 102010039589
(43) Veröffentlichungstag der Anmeldung: 22.02.2012
(73) Patentinhaber: Sivantos Pte. Ltd., Singapore 139959 (SG)
(72) Erfinder: Hannemann, Ronny, 91054 Buckenhof (DE); Schlee, Winfried, 97525 Schwebheim (DE); Seubert, Nadine, 91052 Erlangen (DE); Ziegler, Martina, 91054 Buckenhof (DE)
(74) Vertreter: FDST Patentanwälte

(56) Entgegenhaltungen:
- WO-A1-2011/127930
- US-A1- 2006 167 335
- US-A1- 2010 049 104
- OKAMOTO H ED - OKAMOTO H: "Listening to tailor-made notched music reduces tinnitus loudness and tinnitus-related auditory cortex activity", LISTENING TO TAILOR-MADE NOTCHED MUSIC REDUCES TINNITUS LOUDNESS AND TINNITUS-RELATED AUDITORY CORTEX ACTIVITY,, Bd. 107, Nr. 3, 19. Januar 2010 (2010-01-19), Seiten 1207-1210, XP002668221,

## Beschreibung

Die Erfindung betrifft ein Hörhilfe- und/oder Tinnitus-Therapie-Gerät mit den Merkmalen des Oberbegriffs des Anspruchs 1.
Ein derartiges Hörhilfe- und/oder Tinnitus-Therapie-Gerät ist in der nachveröffentlichten WO 2011/127930 A1 beschrieben.

Das Problem eines chronischen Tinnitus betrifft ca. 10-15% der westlichen Bevölkerung. In 1-2% der Bevölkerung führt der Tinnitus zu schweren psychologischen Problemen, beeinflusst das berufliche und soziale Leben, stört die Konzentration, verursacht kognitive und emotionale Leiden und führt häufig zu Einschlafproblemen.

In vielen Fällen geht der chronische Tinnitus mit einem schweren Hörverlust einher. Ein schwerer Hörverlust ist auch häufig Auslöser für eine neuroplastische Reorganisation des zentralen auditorischen Systems und daher häufig der Auslöser und die eigentliche Ursache des Tinnitus.

Es sind elektronische Hilfsmittel, sog. Tinnitus-Masker, bekannt, die ein akustisches Signal erzeugen, dessen Frequenz in etwa der Tinnitus-Frequenz entspricht und die damit durch ein dem Gehör eines Betroffenen von außen zugeführtes akustisches Signal den Tinnitus überdecken ("maskieren") sollen.

Aus der Druckschrift EP 0 820 211 A1 ist ein programmierbares Hörgerät bekannt, das auch zur Tinnitus- sowie zur Retrainings-Therapie einsetzbar ist. Das digitale Hörgerät hat einen Signalprozessor, der Mittel zur Signalerzeugung umfasst, deren Signale mit einem digitalisierten Nutzsignal kombinierbar sind.

Aus der Veröffentlichung von Hidehiko Okamotoa, Henning Strackea, Wolfgang Sollb, Christo Panteva: Listening to tailor-made notched music reduces tinnitus loudness and tinnitus-related auditory cortex activity. In PNAS, vol 107, no. 3, 19 Januar 2010, S. 1207-1210, ist ein Verfahren zur Tinnitus-Therapie bekannt, bei dem einem Benutzer eines Gerätes ein akustisches Signal, z.B. Musik, dargeboten wird, in der Weise, dass in dem akustischen Signal wenigstens eine Tinnitus-Frequenz oder ein Tinnitus-Frequenzspektrum unterdrückt sind.

Nachteilig bei den bekannten, beim Vorhandensein eines Tinnitus-Geräusches (Tinnitus) anwendbaren Geräten ist, dass diese nur während ihrer Verwendung den Tinnitus erträglicher machen, jedoch nicht zu einer nachhaltigen Beseitigung des Problems beitragen.

In einem Artikel der Druckschriftenreihe "Proceedings of the National Academy of Sciences" (Hidehiko Okamotoa, Henning Strackea, Wolfgang Stollb, Christo Panteva: Listening to tailor-made notched music reduces tinnitus loudness und tinnitus-related auditory cortex activity. In PNAS, vol. 107, no. 3, 19. Januar 2010, S. 1207 bis 1210) ist ein Therapieverfahren beschrieben, bei welchem Tinnitus-Patienten über einen geschlossenen Kopfhörer Musik ihrer Wahl von einem MP3-Abspielgerät dargeboten wird. Die Musikaufnahmen sind dabei derart präpariert, dass ein Frequenzband mit der Bandbreite von einer Oktave und einer Mittenfrequenz, welche der Tinnitus-Frequenz des jeweiligen Patienten entspricht, im Energiespektrum der Musik mittels eines digitalen Notchfilters entfernt wurde. Die Patienten müssen für die Therapie jeweils mehrere Stunden pro Woche Musik mittels dieses Systems anhören, um eine Schwächung der empfundenen Lautstärke des Tinnitus zu erreichen.

Das Dokument US 2010/0049104 A1 beschreibt eine Vorrichtung zur Behandlung einer Tinnitus-Erkrankung mit einer Tonerzeugungsvorrichtung zur Erzeugung eines Audiosignals, einem akustischen Wandler und ein Filtermittel zur subtraktiven Filterung von Tönen um eine Mittenfrequenz des Tinnitus.

Das Dokument US 2006/0167335 A1 beschreibt ebenfalls eine Vorrichtung und ein Verfahren zur Behandlung eines Tinnitus. Die Vorrichtung erzeugt ein Signal mit weißem Rauschen mit einer Bandbreite größer als der Frequenzbereich des Tinnitus. Aus dem Signal durch ein Filter der Frequenzbereich des Tinnitus subtraktiv gefiltert und das Signal ausgegeben.

In der nachveröffentlichten WO 2011/127930 A1 wird ein Tinnitus-Therapie-Gerät beschrieben, mit einem Bandsperrfilter, welcher an einen Tinnitus eines Anwenders angepasst ist, und mit Schaltmitteln sowie Schaltkontrollmitteln, zum Hinzu- und Herausschalten des Bandsperrfilters in einen Signalpfad zwischen einem Eingangsmittel und einem Ausgangswandler.

Aufgabe der vorliegenden Erfindung ist es, ein Verfahren zum Betrieb eines Hörhilfe- und/oder Tinnitus-Therapie-Gerätes sowie ein Hörhilfe- und/oder Tinnitus-Therapie-Gerät anzugeben, durch die langfristig eine Beseitigung des Tinnitus erreicht werden kann.

Diese Aufgabe wird gelöst durch ein Hörhilfe- und/oder Tinnitus-Therapie-Gerät mit den Merkmalen gemäß Anspruch 1. Vorteilhafte Ausführungsformen sind in den Unteransprüchen angegeben.
Bei dem Betrieb des erfindungsgemäßen Hörhilfe- und/oder Tinnitus-Therapie-Gerätes werden zunächst wenigstens eine Tinnitus-Frequenz und/oder ein Tinnitus-Frequenzspektrum eines Benutzers erfasst. Es wird festgestellt, bei welcher Frequenz bzw. welchen Frequenzen der Betroffene akustische Signale hört, die ihre Ursache nicht in von außen in das Ohr gelangende akustische Signale haben. Dies kann bei einem Arzt oder Hörgeräteakustiker erfolgen. Das Hörhilfe- und/oder Tinnitus-Therapie-Gerät zur Versorgung des Betroffenen wird dann so eingestellt, dass ein akustisches Ausgangssignal erzeugt wird, in dem die Tinnitus-Frequenz und/oder das Tinnitus-Frequenzspektrum unterdrückt sind. Anders als bei bekannten, bei Tinnitus eingesetzten Geräten wird hier also die Tinnitus-Frequenz bzw. der Tinnitus-Frequenzbereich unterdrückt. Dadurch wird eine neuroplastische Reorganisation des zentralen auditorischen Systems eines Betroffenen ermöglicht, welche die tinitusverursachende maladaptive neuroplastische Reorganisation des zentralen auditorischen Systems eines Betroffenen wieder rückgängig macht.

Da ein Tinnitus häufig mit einem Hörverlust des Betroffenen einhergeht, dient ein erfindungsgemäßes Gerät vorzugsweise sowohl zur Tinnitus-Therapie als auch zum Ausgleich des Hörverlustes. Hierzu wird ein akustisches Eingangssignal mittels eines Mikrofons in das Hörhilfe- und Tinnitus-Therapie-Gerätes aufgenommen und darin verarbeitet und insbesondere frequenzabhängig verstärkt zum individuellen Ausgleich des Hörverlustes des Benutzers. Das akustische Ausgangssignal umfasst somit ein aus dem akustischen Eingangssignal hervorgehendes Signal. Zusätzlich kann das akustische Ausgangssignal jedoch auch ein im Hörhilfe- und Tinnitus-Therapie-Gerät generiertes Maskierungssignal umfassen. Gemäß der Erfindung sind auch bei dem kombinierten Hörhilfe- und Tinnitus-Therapie-Gerät in dem erzeugten akustischen Ausgangssignal die Tinnitus-Frequenz und/oder das Tinnitus-Frequenzspektrum unterdrückt.

Vorteilhaft ist das verwendete Hörhilfe- und/oder Tinnitus-Therapie-Gerät für eine geschlossene Versorgung ausgebildet, bei der entweder das Gerät selbst oder eine damit verbundene Otoplastik den Gehörgang des Betroffenen beim Tragen des Gerätes möglichst gut verschließt, so dass dem Gehör des Betroffenen wenigstens im Wesentlichen nur das von dem Gerät erzeugte akustische Ausgangssignal zugeführt wird. Jedoch kann die erfindungsgemäße Maskierung auch für eine offenen Anpassung sehr wirkungsvoll sein.

Bei einer Ausführungsform der Erfindung, bei der von dem Hörhilfe- und/oder Tinnitus-Therapie-Gerät aktiv ein Tinnitus-Maskierungssignal generiert wird, erfolgt die Signalerzeugung derart, dass die Tinnitus-Frequenz und/oder das Tinnitus-Frequenzspektrum in dem von dem Hörhilfe- und/oder Tinnitus-Therapie-Gerät abgegebenen Tinnitus-Maskierungssignal unterdrückt sind. Dies kann beispielsweise dadurch erreicht werden, dass ein zur Signalerzeugung vorhandener Signalgenerator die betreffenden Frequenzen bzw. Frequenzbereiche in dem Maskierungssignal erst gar nicht erzeugt, oder dass die betreffende Tinnitus-Frequenz bzw. das betreffende Tinnitus-Frequenzspektrum aus dem ursprünglich erzeugten Maskierungssignal nachträglich herausgefiltert (unterdrückt) werden. Als Filtermittel können dabei Notch-Filter oder Bandpassfilter verwendet werden. Vorzugsweise werden dadurch nicht nur die Tinnitus-Frequenz bzw. das Tinnitus-Frequenzspektrum unterdrückt, sondern auch eine bestimmte Bandbreite um die Tinnitus-Frequenz bzw. das Tinnitus-Frequenzspektrum herum. Vorzugsweise ist neben der eigentlichen Filterfrequenz bzw. dem eigentlichen Filterfrequenzband auch diese Bandbreite durch Programmieren des betreffenden Hörhilfe- und/oder Tinnitus-Therapie-Gerätes einstellbar.

Die Erfindung wird nachfolgend anhand von Ausführungsbeispielen näher erläutert. Dabei zeigen:
- FIG 1: ein erfindungsgemäßes Hörhilfe- und Tinnitus-Therapie-Gerät im Blockschaltbild und
- FIG 2: ein Ablaufdiagramm zur Durchführung eines Verfahrens,
- FIG 3: ein weiteres Hörhilfe- und Tinnitus-Therapie-Gerät im Blockschaltbild.
Das kombinierte Hörhilfe- und Tinnitus-Therapie-Gerät 1 gemäß der Erfindung umfasst einen Eingangswandler, insbesondere ein Mikrofon 2, zur Aufnahme eines akustischen Eingangssignals und Wandlung in ein elektrisches Eingangssignal. Das elektrische Eingangssignal ist zur Weiterverarbeitung, insbesondere zur frequenzabhängigen Verstärkung zum Ausgleich des individuellen Hörverlustes des Benutzers, einer Signalverarbeitungseinheit 3 zum Erzeugen eines elektrischen Ausgangssignals zugeführt. Das elektrische Ausgangssignal der Signalverarbeitungseinheit 3 wird letztlich - ggf. nach einer Weiterverarbeitung - einem elektroakustischen Ausgangswandler, hier in Form eines Hörers 4, zur Wandlung des elektrischen Ausgangssignals in ein akustisches Ausgangssignal zugeführt.

Bei dem Hörhilfe- und Tinnitus-Therapie-Gerät 1 gemäß dem Ausführungsbeispiel umfasst ein Signalprozessor neben der Signalverarbeitungseinheit 3 ferner zur Tinnitus-Therapie einen Signalgenerator 5, der insbesondere ein individuelles, d.h. an das individuelle Tinnitus-Geräusch eines Benutzers anpassbares Maskierungssignal erzeugt. Dieses wird in einem Summierer 6 zu dem von der Signalverarbeitungseinheit 3 abgegebenen elektrischen Ausgangssignal addiert.

Das erfindungsgemäße Hörhilfe- und Tinnitus-Therapie-Gerät 1 umfasst ferner als Filtermittel eine Filterbank 7, in der das von dem Summierer 6 abgegebene elektrische Ausgangssignal in eine Vielzahl an Frequenzbändern aufgespaltet wird. Anschließend werden die Frequenzbänder in einer Syntheseeinheit 8 wieder zu einem elektrischen Ausgangssignal zusammengeführt, insbesondere addiert, und durch den Hörer 4 in ein akustisches Signal gewandelt und dem Gehör des Benutzers zugeführt.

Das erfindungsgemäße Hörhilfe- und Tinnitus-Therapie-Gerät 1 umfasst weiterhin eine Steuer- und Speichereinheit 9, die im Wesentlichen die Unterdrückung der Tinnitus-Frequenz und/oder des Tinnitus-Frequenzspektrums in dem von dem Hörhilfe- und Tinnitus-Therapie-Gerät 1 abgegebenen Ausgangssignal steuert. Die Steuer- und Speichereinheit 9 ist hierzu mit einem externen Programmiergerät (nicht dargestellt) verbindbar. Über die Steuer- und Speichereinheit 9 erfolgt die Einstellung der Signalverarbeitungseinheit 3 zur individuellen Anpassung der Signalverarbeitung an den Hörverlust des Benutzers. Weiterhin erfolgt darüber die Einstellung des Signalgenerators 5 und diesbezüglich insbesondere die Einstellung der generierten Signalfrequenzen und Signalpegel des Maskierungssignals. Weiterhin bestimmt die Steuer- und Speichereinheit 9 welche Frequenzbänder von der Syntheseeinheit 8 (ungehindert) hindurchgelassen und welche Frequenzbänder unterdrückt (gesperrt) werden. Eine große Vielzahl (z.B. größer 100) an Frequenzbändern in der Filterbank 7 (Multikanal-Filterbank) und der Syntheseeinheit 8 ermöglicht eine umso genauere Anpassung des akustischen Ausgangssignal an das individuelle Tinnitus-Geräusch. Auch eine Überführung der Signalverarbeitung vom Zeitbereich in den Frequenzbereich kommt in Betracht, was bei einer digitalen Signalverarbeitung der Verwendung einer großen Anzahl an Frequenzbändern entspricht.

Anders als in dem gezeigten Ausführungsbeispiel kann die Filterbank 7 auch zwischen dem Mikrofon 2 und der Signalverarbeitungseinheit 3 angeordnet sein (nicht dargestellt), so dass auch die Signalverarbeitung in der Signalverarbeitungseinheit 3 in einer Vielzahl an Frequenzbändern erfolgt.

Ein beispielhaftes Verfahren zum Betrieb eines Hörhilfe- und Tinnitus-Therapie-Gerätes umfasst - wie in FIG 2 nochmals veranschaulicht - folgende Schritte:
Schritt S1: Erfassen wenigstens einer Tinnitus-Frequenz und/oder eines Tinnitus-Frequenzspektrums eines Benutzers;
Schritt S2: Einstellen von Filtermitteln;
Schritt S3: Aufnehmen eines akustischen Eingangssignals in das Hörhilfe- und Tinnitus-Therapie-Gerät und Verarbeiten des aufgenommenen Eingangssignals;
Schritt S4: Erzeugen eines akustischen Ausgangssignals, in dem die Tinnitus-Frequenz und/oder das Tinnitus-Frequenzspektrum unterdrückt sind.

Ein weiteres Ausführungsbeispiel eines Hörhilfe- und Tinnitus-Therapie-Geräts ist in FIG 3 dargestellt. Das Hörhilfeund Tinnitus-Therapie-Gerät 11 umfasst einen Eingangswandler, insbesondere ein Mikrophon 12, zur Aufnahme eines akustischen Eingangssignals und Wandlung in ein elektrisches Eingangssignal. Das elektrische Eingangssignal ist zur Weiterverarbeitung, insbesondere zur frequenzabhängigen Verstärkung und zum Ausgleich des individuellen Hörverlustes des Benutzers, einer Signalverarbeitungseinheit 13 zum Erzeugen eines elektrischen Ausgangssignals zugeführt. Das elektrische Ausgangssignal der Signalverarbeitungseinheit 13 wird letztlich, gegebenenfalls nach einer Weiterverarbeitung, einem elektroakustischen Ausgangswandler, hier einem Hörer 14, zur Wandlung des elektrischen Ausgangssignals in ein akustisches Ausgangssignal, zugeführt.

Zur Durchführung einer Tinnitus-Therapie umfasst das Hörhilfe- und Tinnitus-Therapie-Gerät 11 und insbesondere die Signalverarbeitungseinheit 13 Filtermittel 15, durch die wenigstens eine Tinnitus-Frequenz und/oder wenigstens ein Tinnitus-Frequenzspektrum in dem von der Signalverarbeitungseinheit 13 erzeugten Ausgangssignal unterdrückt werden. Zur Einstellung wenigstens einer Tinnitus-Frequenz und/oder wenigstens eines Tinnitus-Frequenzspektrums ist eine Steuer- und Speichereinheit 19 vorhanden, die mit einem externen Programmiergerät (nicht dargestellt) verbindbar ist und über die die Übertragungsfunktion des Filtermittels 15 einstellbar ist.

Das erfindungsgemäße Hörhilfe- und Tinnitus-Therapie-Gerät 11 ermöglicht es, in dem von dem Mikrophon 12 aufgenommenen akustischen Eingangssignal vorhandene Frequenzen oder Frequenzbereiche zu unterdrücken, so dass diese in dem von dem Hörer 14 erzeugten akustischen Ausgangssignal nicht mehr vorhanden sind. Bei vielen Benutzern bildet sich dadurch ein zunächst vorhandener Tinnitus mit der Zeit zurück. Besonders vorteilhaft ist das Hörhilfegerät 11 für eine geschlossene Versorgung ausgebildet, bei dem der Gehör des Benutzers wenigstens im Wesentlichen nur das von dem Hörer 14 erzeugte akustische Signal zugeführt wird.

## Patentansprüche

1. Hörhilfe- und/oder Tinnitus-Therapie-Gerät (1,11), welches ausgebildet ist zum Erfassen wenigstens einer Tinnitus-Frequenz und/oder eines Tinnitus-Frequenzspektrums eines Benutzers,
mit einem Mikrofon (2) zur Aufnahme eines akustischen Eingangssignals und zur Wandlung desselben in ein elektrisches Eingangssignal,
wenigstens einem Signalprozessor zum Weiterverarbeiten des elektrischen Eingangssignals und zum Erzeugen eines elektrischen Ausgangssignals und
einem elektroakustischen Ausgangswandler zur Wandlung des elektrischen Ausgangssignals in ein akustisches Ausgangssignal sowie
mit Mitteln zum Unterdrücken der Tinnitus-Frequenz und/oder des Tinnitus-Frequenzspektrums in dem akustischen Ausgangssignal, und mit Filtermitteln zum Unterdrücken der Tinnitus-Frequenz und/oder des Tinnitus-Frequenzspektrums in dem akustischen Ausgangssignal,
**dadurch gekennzeichnet,**
**dass** die Filtermittel eine Multikanal-Filterbank (7) umfassen.

2. Hörhilfe- und/oder Tinnitus-Therapie-Gerät (1,11) nach dem vorhergehenden Anspruch, wobei die Filtermittel durch Programmierung des Hörhilfe- und/oder Tinnitus-Therapie-Gerätes (1) einstellbar sind.

3. Hörhilfe- und/oder Tinnitus-Therapie-Gerät (1,11) nach einem der vorhergehenden Ansprüche, welches derart ausgebildet ist, dass ein Tinnitus-Maskierungssignal generiert wird, derart, dass die Tinnitus-Frequenz und/oder das Tinnitus-Frequenzspektrum in dem Tinnitus-Maskierungssignal unterdrückt sind.

4. Hörhilfe- und/oder Tinnitus-Therapie-Gerät (1,11), ausgebildet für eine geschlossene Versorgung.

## Claims

1. Hearing aid and/or tinnitus treatment device (1, 11), embodied to detect at least one tinnitus frequency and/or a tinnitus frequency spectrum of a user, comprising a microphone (2) for recording an acoustic input signal and for converting same into an electric input signal,
at least one signal processor for further processing of the electric input signal and for generating an electric output signal and
an electroacoustic output transducer for converting the electric output signal into an acoustic output signal, and also
comprising means for suppressing the tinnitus frequency and/or the tinnitus frequency spectrum in the acoustic output signal, and comprising filter means for suppressing the tinnitus frequency and/or the tinnitus frequency spectrum in the acoustic output signal, **characterized**
**in that** the filter means comprise a multichannel filter bank (7).

2. Hearing aid and/or tinnitus therapy device (1, 11) according to the preceding claim, wherein the filter means are adjustable by programming the hearing aid and/or tinnitus therapy device (1).

3. Hearing aid and/or tinnitus therapy device (1, 11) according to one of the preceding claims, embodied in such a way that a tinnitus masking signal is generated in such a way that the tinnitus frequency and/or the tinnitus frequency spectrum is/are suppressed in the tinnitus masking signal.

4. Hearing aid and/or tinnitus therapy device (1, 11), embodied for a closed fit.

## Revendications

1. Appareil d'aide auditive et/ou de traitement d'acouphène (1, 11), qui est conçu pour détecter au moins une fréquence d'acouphène et/ou un spectre de fréquences d'acouphène d'un utilisateur,
comportant un microphone (2) destiné à acquérir un signal d'entrée acoustique et à convertir ce dernier en un signal d'entrée électrique,
au moins un processeur de signal destiné à traiter le signal d'entrée électrique et à générer un signal de sortie électrique, et
un convertisseur de sortie électroacoustique destiné à convertir le signal de sortie électrique en un signal de sortie acoustique, et comportant également
des moyens destinés à supprimer la fréquence d'acouphène et/ou le spectre de fréquences d'acouphène présent(e) dans le signal de sortie acoustique, et comportant des moyens de filtrage destinés à supprimer la fréquence d'acouphène et/ou le spectre de fréquences d'acouphène présent(e) dans le signal de sortie acoustique,
**caractérisé en ce que** les moyens de filtrage comprennent un banc de filtres multicanal (7).

2. Appareil d'aide auditive et/ou de traitement d'acouphène (1, 11) selon la revendication précédente, dans lequel les moyens de filtrage peuvent être réglés par programmation de l'appareil d'aide auditive et/ou de traitement d'acouphène (1).

3. Appareil d'aide auditive et/ou de traitement d'acouphène (1, 11) selon l'une quelconque des revendications précédentes, qui est conçu de manière à générer un signal de masquage d'acouphène de manière à supprimer la fréquence d'acouphène et/ou le spectre de fréquences d'acouphène présent(e) dans le signal de sortie acoustique.

4. Appareil d'aide auditive et/ou de traitement d'acouphène (1, 11) conçu pour une alimentation fermée.
